# EUROPÄISCHE PATENTSCHRIFT

(11) **EP 2 084 358 B1**
(45) Veröffentlichungstag und Bekanntmachung des Hinweises auf die Patenterteilung: **01.09.2010**
(21) Anmeldenummer: 07846329.6
(22) Anmeldetag: 14.11.2007
(51) Int. Cl.: E05F 15/14

(54) **SCHIEBETÜR**
SLIDING DOOR
PORTE COULISSANTE

(30) Priorität: 22.11.2006 DE 102006054927
(43) Veröffentlichungstag der Anmeldung: 05.08.2009
(73) Patentinhaber: Blasi - GmbH Automatische Türanlagen, 77972 Mahlberg (DE)
(72) Erfinder: BLASI, Peter, 77972 Mahlberg (DE)
(74) Vertreter: Goy, Wolfgang
(86) Internationale Anmeldenummer: PCT/DE2007/002049
(87) Internationale Veröffentlichungsnummer: WO 2008/061497

(56) Entgegenhaltungen:
- EP-A- 0 953 706
- WO-A-00/79689
- DE-U1-202005 000 589
- SCHÜCO: "Schüco e-slide" SCHÜCO HOMEPAGE (DE), Dezember 2005 (2005-12), Seite 3/9, XP002469969 http://www.schueco.nl/pdffiles/031/10385al gemeen.pdf
- SCHÜCO INTERNATIONAL KG - ULRIKE KRÜGER: "Schüko Schiebeelemente mit e-slide" BAUHERRENPRESSE, Nr. B054, November 2005 (2005-11), Seiten 1-2, XP002469970 http://www.schueco.de/pdffiles/049/1233500 54_BNEU.doc

## Beschreibung

Die Erfindung betrifft eine Schiebetür nach dem Oberbegriff des Anspruchs 1.

Konkret handelt es sich um eine automatische Fassadenschiebetür. Diese sind in vielfältigen Ausführungsformen bekannt. Das Grundprinzip besteht darin, daß oben und unten Führungsschienen vorgesehen sind, entlang welchen der Schiebeflügel der Schiebetür verfahrbar ist.

Der elektromotorische Antrieb des Schiebeflügels erfolgt dadurch, daß entweder im Boden oder in der Decke eine entsprechende Antriebseinheit angeordnet ist. Der Nachteil hier besteht darin, daß diese Antriebseinheit eine große Höhe besitzt und somit hinsichtlich ihrer vertikalen Ausdehnung sehr viel Platz einnimmt. Oftmals ist es dann aber nicht möglich, die Schiebetür in die entsprechenden Gebäudeaussparung einzubauen.

Die WO 00/79689 A2 zeigt eine Schiebetür der eingangs angegebenen Art, bei welcher bei der Ausführungsform in Fig. 11 ein Schiebeflügel von einem Rahmen umfangsseitig umgeben ist. Dieser Schiebeflügel ist in einer oberen Führungsschiene sowie in einer unteren Führungsschiene längs verfahrbar. Dabei ist der Schiebeflügel in der oberen Führungsschiene geführt, während er auf der unteren Führungsschiene auf einem Antriebselement in Form einer Rolle abgestützt und mittels dieser angetrieben ist. Als Antrieb dient ein Elektromotorenpaar, welches über ein Schneckengetriebe die Rolle antreibt. Dieses Elektromotorenpaar ist dabei im Bodenbereich des Rahmens des Schiebeflügels angeordnet, und zwar im horizontalen Abschnitt des Rahmens.

Die DE 20 2005 000 589 U1 zeigt eine Hebeschiebeanlage für Fenster oder Türen. Dabei wird der Motor in eine Ausnehmung des Flügelrahmenprofils eingesetzt. Verfahrbar ist der Schiebeflügel auf Rollen.

Die EP 0 953 706 A1 zeigt eine Schiebestapelwand mit einer Mehrzahl von einzeln verschiebbaren Wandelementen. Diese sind hängend angeordnet und laufen im oberen, horizontalen Profil mittels Rollen auf Schienen. Als Antrieb dient ein Zahnrad, welches seitlich mit einem Zahnriemen kämmt. Der Antriebsmotor ist dabei im oberen horizontalen Rahmenabschnitt angeordnet.

Die Druckschrift "SCHÜKO: "Schüco e-slide" SCHÜCO HOMEPAGE (DE) Dezember 2005 (2005-12), Seite 3/9, XP00269969. http://www.schueco.nl/pdffiles/031/10385al gemeen.pdf" zeigt ein schematisches Schiebetürsystem. Dabei ist ein Schiebeantrieb vorgesehen.

Die Druckschrift "SCHÜCO INTERNATIONAL KG-ULRIKE KRÜGER: "Schüco Schiebeelemente mit e-slide" BAUHERRENPRESSE, Nr. B54, November 2005 (2005-11), Seiten 1-2, XP002469970, http:// www.schueco.delpdffiles/049/1233500 54_BNEU.doc" offenbart, daß der Antrieb und die Steuerung für das elektrische Öffnen und Schließen bei einem Schiebesystem im Schiebeflügel integriert sind.

Davon ausgehend liegt der Erfindung die **Aufgabe** zugrunde, bei einer Schiebetür der eingangs angegebenen Art den Antrieb zu verbessern.

Die technische **Lösung** ist gekennzeichnet durch die Merkmale im Kennzeichen des Anspruchs 1.

Die Grundidee der erfindungsgemäßen Schiebetür besteht darin, daß der Antriebsmotor nicht mehr wie bisher im Bodenbereich oder im Deckenbereich, sondern vielmehr im Rahmen des Schiebeflügels angeordnet ist, nämlich im unteren, vertikalen Bereich des Rahmens. Dies hat den Vorteil, daß der Antriebsmotor in einem Bereich, nämlich im Rahmen des Schiebeflügels angeordnet ist, welcher ohnehin vorhanden ist. Dies bedeutet aber, daß die oberen sowie unteren Führungsschienen sehr flach gebaut werden können, da sie nicht mehr den Antriebsmotor aufnehmen müssen. Die Gewichtsaufnahme erfolgt dabei im Bodenbereich, während im oberen Bereich eine Führung vorgesehen ist.

Damit im Antriebsbereich eine einwandfreie Führung gewährleistet ist, ist gemäß der Weiterbildung in Anspruch 2 im Bereich des Antriebselements ein Führungsbolzen vorgesehen, welcher zwischen zwei seitlichen Schienenprofilen geführt ist. Dieser Führungsbolzen ist dabei vorzugsweise durch die Achse des Antriebsmotors definiert.

Gemäß der Weiterbildung in Anspruch 3 ist als obere Führung ein vertikaler Führungsbolzen vorgesehen sein. Dieser ist im Zwischenspalt zwischen zwei Schienenprofilen geführt.

Gemäß der Weiterbildung in Anspruch 4 ist als untere Abstützung ein kugelförmiges Gebilde oder eine Rolle vorgesehen. Bei diesem kugelförmigen Gebilde kann es sich um ein Kugelsegment handeln. Dieses kugelförmige Gebilde oder die Rolle sind am unteren Ende der Achse des Antriebsmotors angeordnet, drehen jedoch nicht mit. Als Antriebselement ist ein Zahnrad des Antriebsmotors vorgesehen, welches mit einer Zahnstange kämmt. Diese Zahnstange definiert die Bewegungsbahn des Schiebetürflügels in der Führungsschiene.

Die Weiterbildung gemäß Anspruch 5 schlägt eine Variante eines Antriebselements vor. Bei dieser Variante ist als Antriebselement ein scheibenförmiges Rad des Antriebsmotors vorgesehen, welches auf einem Schienenprofil aufliegt. Es handelt sich bei diesem scheibenförmigen Rad vorzugsweise um einen flachen Kegel, welcher mit seiner Mantelfläche auf dem Schienenprofil aufliegt. Bei einer Drehbewegung dieses Rades erfolgt ein entsprechender Reibschluß mit dem Schienenprofil und damit der Vorwärtstrieb.

Alternativ kann aber auch gemäß der Weiterbildung in Anspruch 6 als untere Abstützung das eigentliche Antriebselement des Antriebsmotors vorgesehen sein.

Damit beispielsweise durch den Wind oder durch Gewalteinwirkung die Schiebetür nicht aufgedrückt wird, muß eine Verriegelung zwischen dem Schiebeflügel und dem äußeren Türrahmen der Schiebetür vorgesehen sein. Diese Verriegelung kann über einen entsprechenden Drehmechanismus im Sinne von herkömmlichen Fensterhebeln erfolgen. Erfindungsgemäß wird gemäß der Weiterbildung in Anspruch 7 vorgeschlagen, daß die Betätigung der Verriegelungseinrichtung mittels eines Verriegelungsmotors erfolgt, welcher im Rahmen des Schiebeflügels untergebracht ist.

Ausführungsbeispiele einer Schiebetür werden nachfolgend anhand der Zeichnungen beschrieben. In diesen zeigt:
- Fig. 1: eine Ausführungsform der erfindungsgemäßen Schiebetür mit einer Gewichtsaufnahme im Bodenbereich;
- Fig. 2: eine Ansicht der unteren Führungsschiene;
- Fig. 3: eine erste Variante der Antriebseinrichtung;
- Fig. 4: eine zweite Variante der Antriebseinrichtung;
- Fig. 5: eine dritte Variante der Antriebseinrichtung;
- Fig. 6: eine Ansicht der oberen Führungsschiene einer nicht zur Erfin- dung gehörenden Ausführungsform mit Gewichtsaufnahme im Deckenbereich;
- Fig. 7: eine Ansicht der Antriebseinrichtung der nicht zur Erfindung gehörenden Ausführungsform;
- Fig. 8: ein Detailausschnitt im Bereich des Verriegelungsmotors.

Die automatische Fassadenschiebetür, wie sie in Fig. 1 dargestellt ist, weist einen Türrahmen 1 mit einem fest stehenden Flügel 2 und einem verfahrbaren Schiebeflügel 3 auf.

Der Schiebeflügel 3 weist einen umlaufenden Rahmen 4 auf. Oben ist dem Schiebeflügel 3 eine obere Führungsschiene 5 und unten eine untere Führungsschiene 6 zugeordnet. In diesen sind die beiden Enden des Schiebeflügels 3 verfahrbar gelagert.

Zur elektromotorischen Betätigung des Schiebeflügels 3 dient ein Antriebsmotor 7. Dieser ist im senkrechten Rahmen 4 des Schiebeflügels 3 im Bodenbereich angeordnet.

Bei der Ausführungsform in Fig. 3 weist das vordere Ende der Antriebswelle des Antriebsmotors 7 ein scheibenförmiges Rad in Kegelform auf. Die Unterseite dieses scheibenförmigen Rads 8 liegt dabei auf der Kante eine Schienenprofils 9 auf. Durch Inbetriebnahme des Antriebsmotors 7 dreht sich das scheibenförmige Rad 8 und läuft auf dem Schienenprofil 9 ab, so daß insgesamt der Schiebeflügel 3 in eine Vorwärtsbewegung versetzt wird.

Damit das scheibenförmige Rad des Antriebsmotors 7 exakt in seiner Position gehalten wird, weist die Welle des Antriebsmotors 7 noch einen Führungsbolzen 10 auf. Dieser ist im Zwischenabstand zwischen zwei einander gegenüberliegenden Schienenprofilen 11 angeordnet und sorgt für die Zentrierung.

Der obere Abschnitt des Schiebeflügels 3 weist endseitig jeweils einen vertikalen Führungsbolzen 12 auf. Dieser ist im Zwischenbereich zwischen zwei Schienenprofilen 13 festgelegt.

Die alternative Ausführungsvariante weist als Antrieb ein Zahnrad 14 des Antriebsmotors 7 auf. Dieses kämmt mit einer Zahnstange 15, welche sich längs des Verfahrweges des Schiebeflügels 3 erstreckt. Zur Gewichtsaufnahme dient ein kugelförmiges Gebilde 16.

Die Variante in Fig. 5 entspricht im Wesentlichen der Variante in Fig. 4. Statt des kugelförmigen Gebildes 16 ist hier jedoch eine Rolle 17 vorgesehen. Diese findet sich auf der Welle des Antriebsmotors 7, dreht jedoch nicht mit.

Eine nicht zur Erfindung gehörende Ausführungsvariante ist in den Fig. 6 und 7 dargestellt. Hier erfolgt die Gewichtsaufnahme des Schiebeflügels 3 im Deckenbereich.

Hierzu dient ein Fahrgestell 18 mit Rollen, welches längs der oberen Führungsschiene 5 verfahrbar ist. Im unteren Bereich befindet sich ein Führungsbolzen 19, welcher zwischen zwei benachbarten Schiebeprofilen 20 geführt ist. Der - nicht dargestellte - Antrieb mittels des Antriebsmotors kann dabei entweder im Bodenbereich oder im Deckenbereich erfolgen. Im Bodenbereich erfolgt der Antrieb vorzugsweise mittels Zahnrad und Zahnstange, wie dies vom Grundprinzip her in den Fig. 4 und 5 dargestellt ist. Jedoch sind die Auflageelemente für die Gewichtsaufnahme nicht vorhanden, da die Gewichtsaufnahme im Deckenbereich erfolgt.

Fig. 8 schließlich zeigt noch einen Verriegelungsmotor 21, wie er in Fig. 1 erkennbar ist. Dieser Verriegelungsmotor 21 verriegelt den Schiebeflügel 3 bezüglich des Türrahmens 1 des feststehenden Flügels 2.

Die Stromversorgung sowohl des Antriebsmotors 7 als auch des Verriegelungsmotors 21 erfolgt über eine Kabelzuführung. Der Kabelverlauf ist dabei zum einen im Rahmen 4 und zum anderen im Bereich der oberen Führungsschiene 5.

### Bezugszeichenliste

- 1: Türrahmen
- 2: feststehender Flügel
- 3: Schiebeflügel
- 4: Rahmen
- 5: obere Führungsschiene
- 6: untere Führungsschiene
- 7: Antriebsmotor
- 8: scheibenförmiges Rad
- 9: Schienenprofil
- 10: Führungsbolzen
- 11: Schienenprofil
- 12: Führungsbolzen
- 13: Schienenprofil
- 14: Zahnrad
- 15: Zahnstange
- 16: kugelförmiges Gebilde
- 17: Rolle
- 18: Fahrgestell
- 19: Führungsbolzen
- 20: Schienenprofil
- 21: Verriegelungsmotor

## Patentansprüche

1. Schiebetür
mit einem Schiebeflügel (3), welcher umfangsseitig von einem Rahmen (4) umgeben ist,
mit einer oberen Führungsschiene (5) sowie mit einer unteren Führungsschiene (6), längs denen der Schiebeflügel (3) verfahrbar ist,
wobei der Schiebeflügel (3) in der oberen Führungsschiene (5) geführt ist und auf der unteren Führungsschiene (6) auf einem Antriebselement abgestützt ist und mit dieser antriebsmäßig in Eingriff steht, sowie
mit einem, im Bodenbereich des Rahmens (4) des Schiebeflügels (3) angeordneten Antriebsmotor (7) für das Antriebselement,
**dadurch gekennzeichnet,**
**daß** der Antriebsmotor (7) im senkrechten Rahmenprofil im Bodenbereich des Schiebeflügels (3) angeordnet ist,
**daß** die Welle des Antriebsmotors (7) vertikal nach unten ragt und
**daß** auf der vertikalen Welle des Antriebsmotors (7) das Antriebselement mit vertikaler Drehachse angeordnet ist.

2. Schiebetür nach dem vorhergehenden Anspruch,
**dadurch gekennzeichnet,**
**daß** im Bereich des Antriebselements ein Führungsbolzen (10) vorgesehen ist, welcher zwischen zwei seitlichen Schienenprofilen (11) geführt ist.

3. Schiebetür nach einem der vorhergehenden Ansprüche,
**dadurch gekennzeichnet,**
**daß** als obere Führung ein vertikaler Führungsbolzen (12) vorgesehen ist, welcher zwischen zwei seitlichen Schienenprofilen (13) geführt ist.

4. Schiebetür nach einem der Ansprüche 1 bis 3,
**dadurch gekennzeichnet,**
**daß** als untere Abstützung ein kugelförmiges Gebilde (16) oder eine Rolle (17) vorgesehen ist und
**daß** als Antriebselement ein auf der Welle des Antriebsmotors (7) angeordnetes, mit einer Zahnstange (15) kämmendes Zahnrad (14) vorgesehen.

5. Schiebetür nach einem der Ansprüche 1 bis 3,
**dadurch gekennzeichnet,**
**daß** als untere Abstützung sowie als Antriebselement ein scheibenförmiges Rad (8) in Form eines flachen Kegels auf der Welle des Antriebsmotors (7) vorgesehen ist, welcher mit seiner Mantelfläche auf einem Schienenprofil (9) aufliegt.

6. Schiebetür nach einem der Ansprüche 1 bis 3,
**dadurch gekennzeichnet,**
**daß** als untere Abstützung das eigentliche Antriebselement des Antriebsmotors (7) vorgesehen ist.

7. Schiebetür nach einem der vorhergehenden Ansprüche,
**dadurch gekennzeichnet,**
**daß** im Rahmen (4) ein Verriegelungsmotor (21) zur Verriegelung des Schiebeflügels (3) im äußeren Türrahmen (1) vorgesehen ist.

## Claims

1. Sliding door with a door leaf (3) which on the periphery is surrounded by a frame (4),
with an upper guide rail (5) and a lower guide rail (6) along which the door leaf (3) can slide,
wherein the door leaf (3) is guided in the upper guide rail (5) and supported on the lower guide rail (6) on a drive element and is in driving engagement therewith, and
with a drive motor (7) for the drive element arranged in the base area of the frame (4) of the door leaf (3),
**characterised in that** the drive motor (7) is arranged in the vertical frame profile in the base area of the door leaf (3),
**in that** the shaft of the drive motor (7) projects vertically downward, and
**in that** on the vertical shaft of the drive motor (7) is arranged the drive element with vertical axis of rotation.

2. Sliding door according to the preceding claim, **characterised in that** in the area of the drive element, a guide bolt (10) is provided which is guided between two lateral rail profiles (11).

3. Sliding door according to any of the preceding claims, **characterised in that** as the upper guide, a vertical guide bolt (12) is provided which is guided between two lateral rail profiles (13).

4. Sliding door according to any of claims 1 to 3, **characterised in that** a ball-shaped structure (16) or a roller (17) is provided as a lower support, and that as drive element, a gear wheel (17) is provided which is arranged on the shaft of the drive motor (7) and intermeshes with a toothed rack (15).

5. Sliding door according to any of claims 1 to 3, **characterised in that** as a lower support and drive element, a disc-like wheel (8) is provided in the form of a flat cone on the shaft on the drive motor (7) which with its casing surface lies on a rail profile (9).

6. Sliding door according to any of claims 1 to 3, **characterised in that** the actual drive element of the drive motor (7) is provided as a lower support.

7. Sliding door according to any of the preceding claims, **characterised in that** in the frame (4), a locking motor (21) is provided to lock the door leaf (3) in the outer door frame (1).

## Revendications

1. Porte coulissante comprenant
un panneau coulissant (3), dont la périphérie est entourée par un encadrement (4) ;
une glissière supérieure de guidage (5), ainsi qu'une glissière inférieure de guidage (6), le long desquelles ledit panneau coulissant (3) peut être mû,
ledit panneau coulissant (3) étant guidé dans ladite glissière supérieure de guidage (5) et étant en appui, contre un élément d'entraînement, sur ladite glissière inférieure de guidage (6) avec laquelle il est en prise menante ; et
un moteur d'entraînement (7), destiné audit élément d'entraînement et logé dans la région inférieure de l'encadrement (4) du panneau coulissant (3),
**caractérisée par le fait**
**que** le moteur d'entraînement (7) est disposé dans le profilé vertical d'encadrement, dans la région inférieure du panneau coulissant (3) ;
**que** l'arbre dudit moteur d'entraînement (7) est en saillie verticale vers le bas ; et
**que** l'élément d'entraînement, à axe vertical de rotation, est calé sur l'arbre vertical dudit moteur d'entraînement (7).

2. Porte coulissante selon la revendication précédente,
**caractérisée par le fait**
**qu'**un tenon de guidage (10), prévu dans la région de l'élément d'entraînement, est guidé entre deux profilés de glissière (11) latéraux.

3. Porte coulissante selon l'une des revendications précédentes,
**caractérisée par le fait**
**qu'**un tenon vertical de guidage (12), prévu en tant que guide supérieur, est guidé entre deux profilés de glissière (13) latéraux.

4. Porte coulissante selon l'une des revendications 1 à 3,
**caractérisée par le fait**
**qu'**un profil (16) en forme de bille, ou un rouleau (17), est prévu en tant qu'appui inférieur ; et
**qu'**une roue dentée (14), calée sur l'arbre du moteur d'entraînement (7) et engrenant dans une crémaillère (15), est prévue en tant qu'élément d'entraînement.

5. Porte coulissante selon l'une des revendications 1 à 3,
**caractérisée par le fait**
**qu'**une roue discoïdale (8) prévue sur l'arbre du moteur d'entraînement (7), à la fois en tant qu'appui inférieur et en tant qu'élément d'entraînement, revêt la forme d'un cône aplati reposant sur un profilé de glissière (9) par la surface de son enveloppe.

6. Porte coulissante selon l'une des revendications 1 à 3,
**caractérisée par le fait**
**que** l'élément d'entraînement du moteur d'entraînement (7) est prévu, par lui-même, en tant qu'appui inférieur.

7. Porte coulissante selon l'une des revendications précédentes,
**caractérisée par le fait**
**qu'**un moteur de verrouillage (21) est prévu, dans l'encadrement (4), pour verrouiller le panneau coulissant (3) dans l'huisserie extérieure (1) de ladite porte.
